# EUROPÄISCHE PATENTSCHRIFT

(11) **EP 1 379 784 B1**
(45) Veröffentlichungstag und Bekanntmachung des Hinweises auf die Patenterteilung: **05.03.2008**
(21) Anmeldenummer: 02740228.8
(22) Anmeldetag: 05.04.2002
(51) Int. Cl.: F04B 49/24, F02M 63/02

(54) **EINSTEMPEL-EINSPRITZPUMPE FÜR EIN COMMON-RAIL-KRAFTSTOFFEINSPRITZSYSTEM**
SINGLE-PLUNGER INJECTION PUMP FOR A COMMON RAIL FUEL INJECTION SYSTEM
POMPE D'INJECTION A UN PISTON POUR SYSTEME D'INJECTION DE CARBURANT PAR ACCUMULATION DE PRESSION

(30) Priorität: 06.04.2001 DE 10117093; 04.08.2001 DE 10138362
(43) Veröffentlichungstag der Anmeldung: 14.01.2004
(73) Patentinhaber: ROBERT BOSCH GMBH, 70442 Stuttgart (DE)
(72) Erfinder: FUCHS, Walter, 70469 Stuttgart (DE)
(86) Internationale Anmeldenummer: PCT/DE2002/001237
(87) Internationale Veröffentlichungsnummer: WO 2002/081920

(56) Entgegenhaltungen:
- EP-A- 0 375 944
- DE-A- 19 612 413
- DE-A- 19 956 267
- US-A- 6 135 090
- US-A- 6 149 073
- US-B1- 6 209 525

## Beschreibung

### Stand der Technik

Die Erfindung betrifft eine Einspritzpumpe für ein Common-Rail-Kraftstoffeinspritzsystem einer Brennkraftmaschine mit einem in einem Gehäuse angeordneten Pumpenzylinder, mit einem in dem Pumpenzylinder oszillierenden Kolben, wobei der Druck des aus einem Kraftstoffzulauf in den Zylinder angesaugten Kraftstoffs durch den Kolben erhöht wird und mit einem Mengensteuerventil, wobei das Mengensteuerventil einen in das Gehäuse integrierten, direkt angesteuerten Steuerkolben aufweist, wobei das Mengensteuerventil den Förderstrom des Kolbens in einen Ablauf oder eine mit einem Common-Rail in Verbindung stehende Hochdruck-Bohrung steuert.

Die aus der DE-OS 42 21 921 A1 bekannte Einspritzpumpe ist für den Einsatz in Brennkraftmaschinen mit mehr als einem Zylinder nur geeignet, wenn sie eine der Zylinderzahl entsprechende Zahl von Pumpenzylindern aufweist. Mit der Zahl der Pumpenzylinder steigen auch die Herstellungskosten.

Aus der EP 0 375 944 A2 und der DE 199 56 267 A1 sind Kraftstoffhochdruckpumpen mit einem Pumpenelement bekannt. Bei der aus der EP 0 375 944 A2 bekannten Kraftstoffhochdruckpumpe ist das Mengensteuerventil in den Zylinder des Pumpenelements eingeschraubt. Der DE 199 56 267 A1 sind keine konstruktiven Details entnehmbar, da die Figuren lediglich schematische Darstellung enthalten.

Allen aus dem genannten Stand der Technik bekannten Pumpen ist ein vergleichsweise großes Totvolumen gemeinsam, das sich im Wesentlichen aus dem Totvolumen des Förderraums sowie den Volumina einer Hochdruckbohrung und eines Ablaufs zusammensetzt. Bei sog. Common-Rail-Kraftstoffeinspritzsystemen besteht prinzipiell die Möglichkeit die Zylinderzahl der Brennkraftmaschine und die Zahl von Pumpenzylindern der Kraftstoffhochdruckpumpe zu entkoppeln. Wegen der großen Fördermenge und der daraus resultierenden Drehmomentspitze wurden bislang keine Einstempel-Einspritzpumpen zu Kraftstoffversorgung von Common-Rails von Brennkraftmaschinen mit mehr als einem Zylinder eingesetzt.

Der Erfindung liegt die Aufgabe zugrunde, eine Einstempel-Einspritzpumpe für Brennkraftmaschinen mit mehr als einem Zylinder, die mit einem Common-Rail-Kraftstoffeinspritzsystem ausgerüstet sind, bereitzustellen, die hinsichtlich Wirkungsgrad, Herstellungskosten und Bauraumbedarf Vorteile gegenüber dem Stand der Technik bietet.

Diese Aufgabe wird erfindungsgemäß bei einer gattungsgemäßen Einspritzpumpe für ein Common-Rail-Kraftstoffeinspritzsystem einer Brennkraftmaschine mit den kennzeichnenden Merkmalen des Anspruchs 1 gelöst.

### Vorteile der Erfindung

Wegen der kompakten Bauweise der erfindungsgemäßen Einspritzpumpe hat diese ein kleines Totvolumen, so dass der Wirkungsgrad der Einspritzpumpe verbessert wird. Wegen des guten Wirkungsgrads der Einspritzpumpe kann der Kolben klein dimensioniert werden, so dass dessen Oszillation mit einer Frequenz größer als die halbe Kurbelwellendrehzahl möglich ist. Dadurch kann, bei gleicher Förderleistung, erreicht werden, dass die Drehmomentspitzen zum Antrieb der erfindungsgemäßen Einspritzpumpe verringert werden und in etwa das Niveau einer Mehrstempel-Einspritzpumpe erreichen. Wegen des kleinen Kolbendurchmessers verringert sich die Leckage zwischen Pumpenzylinder und Kolben, so dass eine Verbesserung des volumetrischen Wirkungsgrads und damit auch des Gesamtwirkungsgrads erzielt wird.

Außerdem verformt sich das Gehäuse wegen der kleinen Oberflächen durch die Druckkräfte und die thermischen Spannungen nur in sehr geringem Umfang, was ein verringertes Kaltlaufspiel und somit einen weiter verbesserten Wirkungsgrad der erfindungsgemäßen Einspritzpumpe mit sich bringt.

Durch die erfindungsgemäße Kombination mehrerer Merkmale ist es gelungen, eine funktionsfähige Einstempel-Einspritzpumpe für Brennkraftmaschinen mit einem Common-Rail-Kraftstoffeinspritzsystem bereitzustellen, welche wegen der genannten Vorteilen sehr kompakt baut und wegen der geringen Zahl von Bauteilen auch kostengünstig herstellbar ist.

Bei einer Variante der Erfindung wird der Kolben von einer Nockenwelle oder einer Nockenscheibe mit mindestens einem Nocken betätigt, so dass auf einfache Weise die Oszillationsfrequenz des Kolbens erhöht werden kann. Je nachdem, von welcher Welle der Brennkraftmaschine (Nockenwelle, Ausgleichswelle, Kurbelwelle) die erfindungsgemäße Einspritzpumpe angetrieben wird, kann die Zahl der Nocken gewählt werden.

In weiterer Ergänzung der Erfindung ist die Geschwindigkeit des Kolbens während des Saughubs geringer als während des erfindungsgemäße Einspritzpumpe angetrieben wird, kann die Zahl der Nocken abhängig vom Förderbedarf gewählt werden.

In weiterer Ergänzung der Erfindung ist die Geschwindigkeit des Kolbens während des Saughubs geringer als während des Förderhubs, so dass Kavitationserscheinungen während des Saughubs weitestgehend vermieden werden.

Bei einer anderen Ausgestaltungen der Erfindung ist der Pumpenzylinder als Sackloch ausgebildet, so dass das Totvolumen und die Leckageverluste weiter verringert werden. Zur Verringerung des Totvolumens trägt auch die Mengenregelung der Einspritzpumpe durch die Variation des Vorhubs des Kolbens bei. Durch diese Mengenregelung fördert der Kolben immer bis zum oberen Totpunkt (OT), so dass das Totvolumen minimal wird.

Bei einer anderen Ausgestaltung der Erfindung ist vorgesehen, dass der Ablauf durch einen Dichtsitz zwischen Gehäuse und Steuerkolben abdichtbar ist, und dass der Durchmesser des Dichtsitzes kleiner als der Durchmesser der Aufnahmebohrung im Gehäuse für den Steuerkolben ist, so dass die Öffnungsbewegung des Steuerkolbens durch die von dem unter Druck stehenden Kraftstoff unterstützt wird. Weiterhin ist es möglich, dass die Öffnungsbewegung des Mengensteuerventils von einer Feder unterstützt wird, so dass eine Verringerung der Öffnungszeiten und ein verbessertes Anlaufverhalten der Brennkraftmaschine erreicht werden. Darüber hinaus lassen sich die niederdruckseitigen Druckkräfte in einer Variante durch zwei Kolbenflächen, die ähnlich groß sind, weitgehend ausgleichen.

Weitere Varianten der Erfindung sehen vor, dass die Längsachse des Steuerkolbens mit der Längsachse des Kolbens einen Winkel von 90° einschließt und/oder dass in dem Durch die Verwendung von Keramik für den Kolben und eine eventuell vorhandene Stößelrolle können die Trägheitskräfte verringert werden und somit die Belastung der Einspritzpumpe verringert werden. Außerdem kann wegen des guten Verschleißverhaltens von Keramik das Spiel zwischen Kolben und Zylinder verringert werden, so dass sich eine weitere Steigerung des volumetrischen Wirkungsgrads ergibt.

Bei weiteren Ausgestaltungen der Erfindung ist vorgesehen, dass in das Gehäuse ein Common-Rail integriert ist, dass der Förderhub der Einspritzpumpe zum Einspritzzeitpunkt der Brennkraftmaschine phasenverschoben ist, so dass das Totvolumen weiter verringert wird und die Druckstöße, welche ein Befüllen des Common-Rails durch die erfindungsgemäße Einspritzpumpe ergeben, keine negativen Auswirkungen auf die Kraftstoffzumessung in den Injektoren hat.

Weitere Vorteile und vorteilhafte Ausgestaltungen der Erfindung sind der Zeichnung, deren Beschreibung und den Patentansprüchen entnehmbar.

### Zeichnung

Es zeigen:
- Fig. 1: ein erstes Ausführungsbeispiel einer erfindungsgemäßen Einstempel-Einspritzpumpe,
- Fig. 2: ein zweites Ausführungsbeispiel einer erfindungsgemäßen Einstempel-Einspritzpumpe und
- Fig. 3: ein drittes Ausführungsbeispieil einer erfindungsgemäßen Einstempel-Einspritzpumpe.

### Beschreibung der Ausführungsbeispiele

Fig. 1 zeigt ein erstes Ausführungsbeispiel einer erfindungsgemäßen Einstempel-Einspritzpumpe. In einem Gehäuse 1 ist ein Kolben 3 mit einem Pumpenzylinder 5 geführt. Angetrieben wird der Kolben 3 von einer Nockenwelle 7. Ein exzentrischer Abschnitt 9 der Nockenwelle 7 wirkt über eine Stößelrolle 11 auf den Kolben 3. Der exzentrische Abschnitt 9 ist ein Nocken im Sinne der Erfindung. Allerdings können die Nocken auch andere Geometrien als ein exzentrisch angeordneter Kreis haben. Der Kolben 3 wird über eine nur andeutungsweise dargestellte Rückholfeder 13 auf die Stößelrolle 11 gepresst.

Oberhalb des Pumpenzylinders 5 ist im Gehäuse 1 ein Steuerkolben 15 eines als Magnetventil ausgeführten Mengensteuerventils 17 rechtwinklig zur Längsachse des Pumpenzylinders 5 angeordnet. Der Steuerkolben 15 weist eine Schulter 19 auf, die zusammen mit einem entsprechend ausgebildeten Absatz 21 einen Dichtsitz bilden. Wenn das Mengensteuerventil 17 geschlossen ist, liegt die Schulter Pumpenzylinder 5 ein Druck auf, der zum Öffnen des Rückschlagventils 25 führt und anschließend die Förderung von Kraftstoff aus dem Pumpenzylinder 5 in den nicht dargestellten Common-Rail ermöglicht. Je früher das Mengensteuerventil 17 schließt, desto größer ist die je Förderhub des Kolbens 3 in den Common-Rail geförderte Kraftstoffmenge. Durch die Wahl des Schließzeitpunkts des Mengensteuerventils 17 kann die je Förderhub geförderte Menge zwischen 0 und 100 % des Pumpenhubraumes gesteuert werden.

Durch die äußerst kompakte und steife Bauweise der Einspritzpumpe und die kleinen Totvolumina der Einspritzpumpe hat diese einen sehr guten Wirkungsgrad. Dadurch kann der Kolben 3 kleiner dimensioniert werden, was die Leckageverlust zwischen Pumpenzylinder 5 und Kolben 3 weiter verringert. Außerdem muss, wegen des kleinen Hubraums des Kolbens 3, nur eine geringe Kraftstoffmenge während des Saughubs aus dem Kraftstoffzulauf 29 in den Pumpenzylinder 5 gefördert werden, was das Auftreten von Kavitation verhindert. Die Kavitationsneigung kann durch eine entsprechende Gestaltung des in Fig. 1 dargestellten des exzentrischen Abschnitts 9 der Nockenwelle 7 weiter verringert werden. Wenn die Geschwindigkeit des Kolbens 3 während des Saughubs geringer ist als während des Förderhubs, verringert sich die Kavitationsneigung beim Ansaugen von Kraftstoff.

Wegen der kleinen Abmessungen des Kolbens 3 und dessen kleiner Masse wird auch bei großen Beschleunigungen des Kolbens 3 und hohen Drücken während des Förderhubs die zulässige Hertz'sche Pressung zwischen Stößelrolle 11 und exzentrischem Abschnitt 9 der Nockenwelle 7 nicht überschritten. Kavitation verringert. Die Kavitationsneigung kann durch eine entsprechende Gestaltung des in Fig. 1 dargestellten des exzentrischen Abschnitts 9 der Nockenwelle 7 weiter verringert werden. Wenn die Geschwindigkeit des Kolbens 3 während des Saughubs geringer ist als während des Förderhubs, verringert sich die Kavitationsneigung beim Ansaugen von Kraftstoff.

Wegen der kleinen Abmessungen des Kolbens 3 und dessen kleiner Masse wird auch bei großen Beschleunigungen des Kolbens 3 und hohen Drücken während des Förderhubs die zulässige Hertz'sche Pressung zwischen Stößelrolle 11 und exzentrischem Abschnitt 9 der Nockenwelle 7 nicht überschritten.

Der Steuerkolben 15 wird in dem gezeigten Ausführungsbeispiel gemäß Fig. 1 durch eine Druckfeder 31, welche sich gegen einen Deckel 33 des Gehäuses 1 abstützt, unterstützt. Bei dem zweiten Ausführungsbeispiel gemäß Fig. 2 ist keine Druckfeder 31 vorhanden und der Deckel 33 ist teilweise als Membran ausgebildet. Direkt hinter dem aus Schulter 19 und Absatz 21 gebildeten Dichtsitz ist eine Ausnehmung 35 im Gehäuse 1 vorhanden, welche zusammen mit dem entsprechend gestalteten Deckel 33 einen Druckentlastungsraum 37 bildet. Die in dem Druckentlastungsraum 37 während des Vorförderhubs gespeicherte Druckenergie unterstützt das Ansaugen von Kraftstoff aus dem Kraftstoffzulauf 29 in den Pumpenzylinder 5 und verringert somit die Kavitationsneigung während des Saughubs. Wenn der Durchmesser des Dichtsitzes kleiner als der Durchmesser einer Aufnahmebohrung 39 im Gehäuse 1 für den Steuerkolben 15 ist, wird die Öffnungsbewegung des Steuerkolbens 15 durch die hydraulischen Kräfte zusätzlich unterstützt. Durch die hohe Oszillationsfrequenz des Kolbens 3 ist die mittlere Strömungsgeschwindigkeit des Kraftstoffs während des Saughubs geringer als wenn die gleiche Kraftstoffmenge bei einem Saughub je zwei Kurbelwellenumdrehungen angesaugt wird.

In Fig. 3 ist ein drittes Ausführungsbeispiel einer erfindungsgemäßen Einspritzpumpe dargestellt. Wie auch beim zweiten Ausführungsbeispiel werden gleiche Bauteile mit gleichen Bezugszeichen versehen und es gilt das oben Gesagte entsprechend. Bei dieser Einspritzpumpe ist die Nockenwelle 7 Teil der Brennkraftmaschine und das Gehäuse 1 wird direkt in eine entsprechende Aussparung 41 der Brennkraftmaschine eingesetzt. Dadurch ergibt sich eine sehr kompakte Bauweise. Außerdem kann, wenn die Nockenwelle 7 Teil einer ohnehin an der Brennkraftmaschine vorhandenen Welle ist, der Fertigungsaufwand verringert und damit Kosten vermieden werden. Diese Einspritzpumpe benötigt keine eigenständige Nockenwelle mit Lagerung und Antrieb, was sich positiv auf die Herstellungskosten auswirkt.

Alle in der Zeichnung, deren Beschreibung und den Patentansprüchen offenbarten Merkmale können sowohl einzeln als auch in beliebiger Kombination miteinander erfindungswesentlich sein.

## Patentansprüche

1. Einspritzpumpe für ein Common-Rail-Kraftstoffeinspritzsystem einer Brennkraftmaschine mit einem in einem Gehäuse (1) angeordneten Pumpenzylinder (5), mit einem in dem Pumpenzylinder (5) oszillierenden Kolben (3), wobei der Druck des aus einem Kraftstoffzulauf (29) in den Pumpenzylinder (5) angesaugten Kraftstoffs durch den Kolben (3) erhöht wird, und mit einem Mengensteuerventil (17), wobei das Mengensteuerventil (17) den Förderstrom des Kolbens (3) in einen Ablauf (27) oder eine mit einem Common-Rail in Verbindung stehende Hochdruck-Bohrung (23) steuert und wobei der Kolben (3) mit einer Frequenz größer als die halbe Kurbelwellendrehzahl der Brennkraftmaschine oszilliert, **dadurch gekennzeichnet, dass** das Mengensteuerventil (17) einen in das Gehäuse (1) integrierten, direkt angesteuerten Steuerkolben (15) aufweist, dass der Ablauf (27) in die Hochdruckbohrung (23) mündet, und dass die hydraulische Verbindung zwischen Ablauf (27) und Hochdruckbohrung (23) durch den Steuerkolben (15) des Mengensteuerventils (17) geöffnet und geschlossen werden kann.

2. Einspritzpumpe nach Anspruch 1, **dadurch gekennzeichnet, dass** der Kolben (3) von einer Nockenwelle (7) oder einer Nockenscheibe mit mindestens einem Nocken betätigt wird.

3. Einspritzpumpe Anspruch 2, **dadurch gekennzeichnet, dass** die Geschwindigkeit des Kolbens (3) während des Saughubs geringer als während des Förderhubs ist.

4. Einspritzpumpe nach einem der vorhergehenden Ansprüche, **dadurch gekennzeichnet, dass** der Pumpenzylinder (5) als Sackloch ausgebildet ist.

5. Einspritzpumpe nach einem der vorhergehenden Ansprüche, **dadurch gekennzeichnet, dass** die Mengenreglung der Einspritzpumpe durch die Variation des Vorhubs des Kolbens (3) erfolgt.

6. Einspritzpumpe nach einem der vorhergehenden Ansprüche, **dadurch gekennzeichnet, dass** die Verbindung zwischen Ablauf (27) und Pumpenzylinder (5) durch einen Dichtsitz zwischen Gehäuse (1) und Steuerkolben (15) abdichtbar ist, und dass der Durchmesser des Dichtsitzes kleiner als der Durchmesser einer Aufnahmebohrung (39) im Gehäuse (1) für den Steuerkolben (15) ist.

7. Einspritzpumpe nach einem der vorhergehenden Ansprüche, **dadurch gekennzeichnet, dass** die Öffnungsbewegung des Mengensteuerventils (17) von einer Druckfeder (31) unterstützt wird.

8. Einspritzpumpe nach einem der vorhergehenden Ansprüche, **dadurch gekennzeichnet, dass** die Längsachse des Steuerkolbens (15) mit der Längsachse des Kolbens (3) einen Winkel von 90° einschließt.

9. Einspritzpumpe nach einem der vorhergehenden Ansprüche, **dadurch gekennzeichnet, dass** in dem Ablauf (27) ein als Niederdruckspeicher wirkender Druckentlastungsraum (37) vorgesehen ist.

10. Einspritzpumpe nach einem der vorhergehenden Ansprüche, **dadurch gekennzeichnet, dass** der Kolben (3) und eine evtl. vorhandene Stößelrolle (11) aus Keramik hergestellt sind.

11. Einspritzpumpe nach einem der vorhergehenden Ansprüche, **dadurch gekennzeichnet, dass** in das Gehäuse (1) ein Common-Rail integriert ist.

12. Einspritzpumpe nach einem der vorhergehenden Ansprüche, **dadurch gekennzeichnet, dass** der Förderhub der Einspritzpumpe zum Einspritzzeitpunkt der Brennkraftmaschine fasenverschoben ist.

13. Einspritzpumpe nach einem der vorhergehenden Ansprüche, **dadurch gekennzeichnet, dass** das Mengensteuerventil (17) als stromlos geöffnetes Magnetventil ausgebildet ist.

14. Einspritzpumpe nach einem der Ansprüche 2 bis 13, **dadurch gekennzeichnet, dass** die Nockenwelle (7) oder die Nockenscheibe Teil der Brennkraftmaschine ist.

## Claims

1. Injection pump for a common-rail fuel injection system of an internal combustion engine, with a pump cylinder (5) arranged in a housing (1), with a piston (3) oscillating in the pump cylinder (5), the pressure of the fuel sucked into the pump cylinder (5) from a fuel inflow (29) being increased by the piston (3), and with a quantity control valve (17), the quantity control valve (17) controlling the delivery stream of the piston (3) into an outflow (27) or into a high-pressure bore (23) connected to a common rail and the piston (3) oscillating at a frequency higher than half the crankshaft rotational speed of the internal combustion engine, **characterized in that** the quantity control valve (17) has a directly activated control piston (15) integrated into the housing (1), **in that** the outflow (27) issues into the high-pressure bore (23), and **in that** the hydraulic connection between the outflow (27) and high-pressure bore (23) can be opened and closed by means of the control piston (15) of the quantity control valve (17).

2. Injection pump according to Claim 1, **characterized in that** the piston (3) is actuated by a camshaft (7) or a cam disc with at least one cam.

3. Injection pump according to Claim 2, **characterized in that** the speed of the piston (3) is lower during the suction stroke than during the delivery stroke.

4. Injection pump according to one of the preceding claims, **characterized in that** the pump cylinder (5) is designed as a blind hole.

5. Injection pump according to one of the preceding claims, **characterized in that** the quantity regulation of the injection pump takes place by means of the variation in the prestroke of the piston (3).

6. Injection pump according to one of the preceding claims, **characterized in that** the connection between the outflow (27) and the pump cylinder (5) can be sealed off by means of a sealing seat between the housing (1) and the control piston (15), and **in that** the diameter of the sealing seat is smaller than the diameter of a receiving bore (39) in the housing (1) for the control piston (15).

7. Injection pump according to one of the preceding claims, **characterized in that** the opening movement of the quantity control valve (17) is assisted by a compression spring (31).

8. Injection pump according to one of the preceding claims, **characterized in that** the longitudinal axis of the control piston (15) forms an angle of 90° with the longitudinal axis of the piston (3).

9. Injection pump according to one of the preceding claims, **characterized in that** a pressure relief space (37) acting as a low-pressure accumulator is provided in the outflow (27).

10. Injection pump according to one of the preceding claims, **characterized in that** the piston (3) and a possibly present tappet roller (11) are produced from ceramic.

11. Injection pump according to one of the preceding claims, **characterized in that** a common rail is integrated into the housing (1).

12. Injection pump according to one of the preceding claims, **characterized in that** the delivery stroke of the injection pump is phase-shifted in relation to the injection point of the internal combustion engine.

13. Injection pump according to one of the preceding claims, **characterized in that** the quantity control valve (17) is designed as a currentlessly open solenoid valve.

14. Injection pump according to one of Claims 2 to 13, **characterized in that** the camshaft (7) or the cam disc is part of the internal combustion engine.

## Revendications

1. Pompe d'injection pour un système d'injection de carburant à rampe commune d'un moteur à combustion interne comportant un cylindre de pompe (5) logé dans un boîtier (1), un piston (3) oscillant dans le cylindre de pompe (5),
la pression du carburant aspiré dans le cylindre de pompe (5) à partir de l'alimentation en carburant (29) étant augmentée par le piston (3) et une vanne de commande de débit (17),
la vanne de commande de débit (17) commandant le débit de refoulement du piston (3) dans une sortie (27) ou dans un perçage haute pression (23) communiquant avec une rampe commune et
le piston (3) oscillant à une fréquence supérieure à la moitié de la vitesse de rotation du vilebrequin du moteur à combustion interne,
**caractérisée en ce que**
la vanne de commande de débit (17) comporte un piston de commande (15) commandé directement, ce piston étant intégré dans le boîtier (1), la sortie (27) débouche dans le perçage haute pression (23) et
la liaison hydraulique entre la sortie (27) et le perçage haute pression (23) étant ouverte ou fermée par le piston de commande (15) de la vanne de commande de débit (17).

2. Pompe d'injection selon la revendication 1,
**caractérisée en ce que**
le piston (3) est actionné par un arbre à came (7) ou par un disque à came ayant au moins une came.

3. Pompe d'injection selon la revendication 2,
**caractérisée en ce que**
la vitesse du piston (3) de la course d'aspiration est inférieure à sa vitesse de la course de refoulement.

4. Pompe d'injection selon au moins l'une des revendications précédentes,
**caractérisée en ce que**
le cylindre de pompe (5) est en forme de perçage borgne.

5. Pompe d'injection selon au moins l'une des revendications précédentes,
**caractérisée en ce que**
la régulation de débit de la pompe d'injection se fait par variation de la course d'avancée du piston (3).

6. Pompe d'injection selon au moins l'une des revendications précédentes,
**caractérisée en ce que**
la liaison entre la sortie (27) et le cylindre de pompe (5) est fermée de manière étanche par un siège d'étanchéité entre le boîtier (1) et le piston de commande (15) et
le diamètre du siège d'étanchéité est inférieur au diamètre d'un alésage de réception (39) du piston de commande (15) dans le boîtier (1).

7. Pompe d'injection selon au moins l'une des revendications précédentes,
**caractérisée en ce que**
le mouvement d'ouverture de la vanne de commande de débit (17) est assisté par un ressort de compression (31).

8. Pompe d'injection selon l'une des revendications précédentes,
**caractérisée en ce que**
l'axe longitudinal du piston de commande (15) fait un angle de 90° avec l'axe longitudinal du piston (3).

9. Pompe d'injection selon l'une des revendications précédentes,
**caractérisée par**
une chambre de décharge de pression (37) fonctionnant comme accumulateur basse pression dans la sortie (27).

10. Pompe d'injection selon l'une des revendications précédentes,
**caractérisée en ce que**
le piston (3) et un galet poussoir (11), éventuellement prévu, sont réalisés en céramique.

11. Pompe d'injection selon l'une des revendications précédentes,
**caractérisée en ce qu'**
une rampe commune est intégrée dans le boîtier (1).

12. Pompe d'injection selon l'une quelconque des revendications précédentes,
**caractérisée en ce que**
la course de refoulement de la pompe d'injection est déphasée par rapport à l'instant d'injection du moteur à combustion interne.

13. Pompe d'injection selon l'une des revendications précédentes,
**caractérisée en ce que**
la soupape de commande de débit (17) est réalisée sous la forme d'une électrovanne ouverte lorsque le courant est coupé.

14. Pompe d'injection selon l'une des revendications 2 à 13,
**caractérisée en ce que**
l'arbre à came (7) ou le disque à came font partie du moteur à combustion interne.
